# EUROPÄISCHE PATENTANMELDUNG

(11) **EP 0 176 624 A1**
(43) Veröffentlichungstag der Anmeldung: **09.04.1986**
(21) Anmeldenummer: 84114983.4
(22) Anmeldetag: 08.12.1984
(51) Int. Cl.: A47L 13/58

(54) **Auswringvorrichtung**

(30) Priorität: 05.09.1984 DE 3432534
(71) Anmelder: VUGA Vergnügungs- und Gaststättengesellschaft mbH, D-6200 Wiesbaden (DE)
(72) Erfinder: Schott, Wolfgang, D-6200 Wiesbaden (DE)
(74) Vertreter: Blumbach Weser Bergen Kramer Zwirner Hoffmann Patentanwälte

(57) **Zusammenfassung**

( Bei einer Vorrichtung zum Auswringen eines an einem Stiel befestigten, Flüssigkeit aufnehmenden Kopfes, insbesondere zum Säubern und Pfelgen von Fußböden, ist vorgesehen ein der Gestalt des Kopfes angepaßter, sich nach unten verjüngender Behälter (2), der Durchbrechungen (3) an seinen Wänden aufweist, wobei der obere Rand des Behälters (2) in einem rechtwinklig zur Behälterachse sich erstrckenden Bügelenden (5, 6) am oberen Rand eines Eimers befestigbar ist.

## Beschreibung

Die Erfindung betrifft eine Vorrichtung zum Auswringen eines an einem Stiel befestigten, Flüssigkeit aufnehmenden Kopfes, insbesondere zum Säubern und Fegen von Fußböden.

Wenn beim Säubern und Pflegen von Fußböden Säuberungsmittel, die in Wasser gelöst sind, aufgebracht werden sollen, besteht das Problem, daß nach einer bestimmten Zeit das Gerät, mit dem gesäubert wird, gespült werden muß, um einerseits Schmutzbestandteile zu entfernen und andererseits neues Reinigungsmittel aufzunehmen. Dieser Vorgang wird normalerweise durch Auswringen von hand, beispielsweise eines an einem Stiel befestigten Lappens, betätigt. Dieser Vorgang ist nicht nur zeitraubend, sondern wird vom Reinigungspersonal auch als unangenehm empfunden.

Der Erfindung liegt daher die Aufgabe zugrunde, eine Vorrichtung zum Auswringen verfügbar zu machen, die das Säubern und Pflegen von Fußböden erleichtert und im Zusammenhang mit Eimern verschiedener Randdicke Verwendung finden kann.

Die Erfindung besteht darin, daß der obere Rand des Behälters in einem rechtwinklig zur Behälterachse sich erstreckenden Bügel ausläuft, der an seinen sich gegenüberliegenden Bügelenden am oberen Rand eines Eimers befestigbar ist. Gemäß einer zweckmäßigen Ausführungsform sind die Bügelenden mit nach unten versehenen Ausnehmungen ausgestattet, die in den Eimerrand eingreifen.

In vorteilhafter Weise besitzt der Bügel zwischen seinen Enden am Umfang des Behälters zusätzlich am oberen Rand eines Eimers eine weitere Befestigungsstelle.

Um die Vorrichtung an Eimern mit verschieden dicken Rändern befestigen zu können wiesen die Ausnehmungen zwei sich stufenweise nach oben verjüngende Abschnitte auf.

Die dritte Befestigungsstelle kann dann so ausgebildet sein, daß der dünne Rand eines Eimers in eine Ausnehmung eingreift, während beim Aufsetzen auf einem Eimer mit dickem Rand der äußere Ausnehmungssteg auf diesem zu liegen kommt.

Es ist auch möglich, die Ausnehmung mit drei oder mehr Abschnitten verschiedener Breite vorzusehen, um unterschiedlichen Randdicken Rechnung tragen:zu können.

Dabei besteht eine vorteilhafte Ausführungsform darin, daß die Ausnehmungen an der Innenseite gerade bis zum Scheitelpunkt der Ausnehmung mit geringster Breite sich erstrecken und daß die Außenseite abgerundete Abstufungen für verschiedene Dicken von Eimerrändern aufweist.

Eine andere Ausführungsform der Erfindung besteht darin, daß in die Ausnehmungen Paßstücke einsetzbar sind, die kleinere Ausnehmungen für Eimerränder geringerer Dicke aufweisen.

Um das Eingreifen in einen Eimerrand unterschiedlich größerer Dicke zu ermöglichen, kann gemäß einer weiteren Ausführungsform der Erfindung auch vorgesehen sein, daß die Wände der Ausnehmung ausbrechbar sind.

Dabei können die ausbrechbaren Wände parallel oder quer zum Eimerrand verlaufen und auch auf beiden Seiten der Ausnehmung vorgesehen sein.

Eine andere Ausführungsform der Erfindung zeichnet sich dadurch aus, daß auf die Bügelenden Hülsen zur Anpassung an verschiedene Eimergrößen und unterschiedliche Dicken von Eimerrändern aufsteckbar sind.

Eine Fortbildung der Erfindung besteht darin, daß der Bügel aus einem Material besteht, das ein Verbiegen in der Ebene des Eimerrandes ermöglicht, um auf diese Art und Weise eine Anpassung an unterschiedliche Eimergrößen zu ermöglichen.

Um die Versteifung der Vorrichtung zu erhöhen, kann der Behälter oberhalb des Bügels einen Versteifungsrahmen aufweisen. Dieser kann in der Form eines Vielecks ausgebildet sein.

Um die Handhabung des Säuberungskopfes zu erleichtern, ist mit Vorteil dabei vorgesehen, daß der Versteifungsrahmen zu einer Mitte hin in seiner Höhe verringert ausgebildet ist oder in diesem Abschnitt ganz wegfällt.

Die Erfindung soll nachstehend anhand von Ausführungsbeispielen unter Bezugnahme auf die beigefügte Zeichnung erläutert werden. In den Zeichnungen zeigen:
Fig. 1 die Seitenansicht einer Vorrichtung zum Auswringen gemäß der Erfindung in schematischer Darstellung;
Fig. 2 eine Seitenansicht der Vorrichtung nach Fig. 1;
Fig. 3 die Ausbildung einer Ausnehmung mit zwei Stufen in vergrößertem Maßstab;
Fig. 4 eine abgewandelte Ausführungsform mit einer Ausnehmung, in der ein Paßstück eingesetzt ist, ebenfalls in vergrößertem Maßstab;
Fig. 5 eine perspektivische Ansicht der Vorric-htung mit gestrichelt dargestellten ausbrechbaren Wänden;
Fig. 6 eine Schnittansicht des Bügelendes längs der Linie A-B in Fig. 5 und
Fig. 7 eine der Fig. 6 entsprechende Ansicht einer abgewandelten Ausführungsform .

In den verschiedenen Ansichten sind gleiche Teile mit gleichen Bezugszeichen versehen.

In Fig. 1 ist eine Vorrichtung 1 zum Auswringen dargestellt, die aus einem sich nach unten verjüngenden Behälter 2 besteht, der Durchbrechungen 3 an seinen Seitenwänden aufweist. Auch der Boden des Behälters 2 ist mit nicht zu sehenden Durchbrechungen versehen. Am oberen Rand des Behälters ist ein rechtwinklig zur Behälterachse verlaufender Bügel 4 vorgesehen, der an seinen Enden 5, 6 mit Nuten 7, 8 zu sehen ist, in die der obere Rand eines nicht dargestellten Eimers zu liegen kommen kann, so daß auf diese Weise der Bügel 4 mit dem Behälter 2 am Eimer befestigt ist.

Zwischen seinen Enden 5 und 6 kann der Bügel 4 am Umfang des Behälters 2 zusätzlich am oberen Rand eine Befestigungsstelle 9 aufweisen, so daß eine Dreipunktauflage der Vorrichtung 1 auf dem Eimer zustande kommt. Die dritte Befestigungsstelle 9 besitzt ebenfalls eine Nut 10, in die der obere Rand eines Eimers beim Aufsetzen der Vorrichtung 1 zu liegen kommt.

In Fig. 3 ist eine Ausnehmung 11 dargestellt, die aus zwei stufenweise sich verjüngenden Abschnitten 12, 13 besteht. Auf diese Weise ist es möglich, die Vorrichtung 1 auf Eimerwände verschiedener Dicke aufzusetzen. Dabei ist der Ausnehmungsabschnitt 12 mit der größeren lichten Weite unten angeordnet, während der Abschnitt 13 der Ausnehmunq mit geringerer lichter Weite weiter oben angeordnet ist, wobei die Innenseite 14 der stufenförmigen Ausnehmung 11 gerade bis zum Scheitelpunkt der Ausnehmung 13 mit geringster Breite sich erstreckt, während die Abstufungen der Ausnehmungsabschnitte 12, 13 für verschiedene Dicken von Eimerrändern nach außen weisen.

In Fig. 3 ist gestrichelt ein Eimer mit einem Rand von geringer Dicke dargestellt, der auf dem Austehmungsabschnitt 13 zu liegen kommt. Ein mit gepunkteter Linie angedeuteter Eimer mit einer größeren Randdicke kommt im Ausnehmungsabschnitt 12 der Ausnehmung 11 zu liegen, wobei allerdings die Vorrichtung 1 nicht zu tief auf dem Eimer sitzt. In diesem Fall kommt die Stirnkante 15 des äußeren Steges der Ausnehmung 10 der dritten Befestigungsstelle 9 auf dem Eimerrand größerer Dicke zu liegen. Ein Eingreifen findet in diesem Fall an der Befestigungsstelle 9 nicht statt, aber die Vorrichtung wird dort abgestützt. Das ist ausreichend, da an den beiden Enden 5, 6 des Bügels 4 eine Festlegung der Vorrichtung auf dem Eimerrand erfolgt.

Eine weitere Ausführungsform der Befestigung der Vorrichtung auf dem Eimer zeigt Fig. 4. Hier ist im Bügel 4 eine große Ausnehmung 16 vorgesehen, die dem Ausnehmungsabschnitt 12 in Fig. 3 entspricht. In dieser Ausnehmung 16 sitzt ein Paßstück 17, das in die Ausnehmung 16 eingeklemmt ist und aus dieser entfernt werden kann. Das Paßstück 17 besitzt eine Ausnehmung 18 geringerer Breite, die dem Ausnehmungsabschnitt 13 in Fig. 3 entspricht. Auf diese Weise ist durch Einsetzen oder Herausnehmen entsprechender Paßstücke 17 ebenfalls eine Anpassung an verschiedene Eimerranddicken möglich.

Entsprechend der in Fig. 3 dargestellten zweistufigen Ausnehmung ist es auch möglich, noch mehrere Ausnehmungsabschnitte unterschiedlicher Breite vorzusehen.

Eine weitere Ausbildung der Erfindung ist gestrichelt in Fig. 1 dargestellt und besteht aus Hülsen 20, die über die Enden 5, 6 des Bügels 4 geschoben werden können. Die Hülsen 20 können mit den verschiedenen beschriebenen Ausnehmungen versehen sein. Auf diese Weise ist es nicht nur möglich, durch Hülsen mit verschiedenen Ausnehmungen eine Anpassung an unterschiedliche-Eimerranddicken vorzunehmen, sondern durch das mehr oder weniger starke Herein- bzw. Herausschieben der Hülsen 20 in Bezug auf den Bügel 4 ist auch eine Anpassung an unterschiedliche Eimergrößen möglich. Das kann auch dadurch erreicht werden, daß der Bügel 4 aus einem elastischen Material besteht, das ein Verbiegen in der Eimerrandebene, also rechtwinklig zur Achse des Behälters 2, erlaubt.

Um der Vorrichtung eine größere Steifigkeit zu verleihen, ist am oberen Rand des Behälters 2 oberhalb des Bügels 4 ein Versteifungsrahmen 21 vorgesehen, der insbesondere aus der perspektivischen Darstellung nach Fig.5 zu entnehmen ist. Der Versteifungsrahmen 21 ist in Form eines Vielecks ausgebildet und kann mit zusätzlichen Sicken 22 versehen sein.Zur Eimermitte hin fällt der Versteifungsrahmen 21 in seinem Teil 23 ab, bis er praktisch in den Körper des Bügels 4 übergeht.

Eine weitere Ausführungsform besteht darin, daß in Fig. 5 gestrichelt dargestellte Wände 25 und 26 der Ausnehmung 11 ausbrechbar sind, um das Eingreifen in einen Eimerrand unterschiedlich großer Dicke zu ermöglichen.

Wie im einzelnen Fig. 6 zeigt, wird die Ausnehmung 11 von der Außenwand 27 und der innenliegenden Ausbrechbaren Wand 25 gebildet, so daß der Bügel 4 am Eimerrand zwischen die beiden Wände 25 und 27 eingeklemmt werden kann. Ist der Eimerrand jedoch dicker, kann die ausbrechbare Wand 25 entfernt werden, und der Eimerrand kommt zwischen die Außenwand 27 und die ausbrechbare Wand 26 zu liegen. Ist der obere Randwulst des Eimers noch stärker, so kann auch die ausbrechbare Wand 26 entfernt werden, so daß dann der Bügel 4 zwischen die Außenwand 27 und die Innenwand 28, die am Bügel 4 fest angeformt ist, eingeklemmt werden kann. Die ausbrechbaren Wände sind entsprechend der üblichen Stärken der oberen Randwulste der zu benutzenden Eimer angepaßt. Eine andere Ausführungsform von ausbrechbaren Wänden zeigt Fig.7. Zwischen der Außenwand 27 und der Innenwand 28 sind quer zum Eimerrand in Richtung des Bügels 4 unterschiedlich große ausbrechbare Wände 30 und 31 angeordnet. Paßt der Eimerrand nicht zwischen die Außenwand 27 und die Enden der quer verlaufenden ausbrechbaren Wände 30, so werden diese entfernt,und der Eimerrand kann zwischen die Außenwand 27 und die Enden der quer verlaufenden ausbrechbaren Wände 31 eingeklemmt werden. Hat der Eimerrandwulst eine noch größere Dicke, so können auch die ausbrechbaren Wände 31 entfernt werden, so daß der Eimerrandwulst dann zwischen der Außenwand 27 und der Innenwand 28 des Bügels 4 zu liegen kommt. Mit 32 ist eine Versteifungssicke bezeichnet, die an der Unterseite des Bügels 4 entlangläuft. Der Behälter 2 weist eine nach unten sich verjüngende Form auf und ist an die Gestalt eines an einem Stiel befestigten, Flüssigkeit aufnehmenden Kopfes angepaßt. Dieser nicht dargestellte Kopf besteht aus Textilien, beispielsweise in Form von Fransen oder Kordeln, die schlaufenförmig geführt sind und zui Aufnehmen von Flüssigkeit geeignet sind. Ist die Vorrichtung 1 auf einem Eimer befestigt, so kann der Kopf mit Flüssigkeit, d.h. mit Wasser und dem darin aufgelösten Mittel zum Säubern und Pflegen von Fußböden, getränkt.werden. Nach dem Wischen wird der Kopf in den Behälter 2 gedrückt, der durch seine verjüngte Gestalt eine Druckwirkung beim Hineinschieben von oben

auf den Kopf ausübt, so daß durch die Durchbrechungen 3 die Flüssigkeit in den Eimer zurückfließt. Dadurch wird das Schmutzwasser im Sinne eines Auswringens aus dem Kopf entfernt. Dieser wird aus dem Behälter herausgehoben und erneut in die Flüssigkeit für den folgenden Arbeitsvorgang eingetaucht. Das lästige Auswringen von hand entfällt somit, und die Bedienungsperson kann, ohne sich zu bücken, den Säuberungsvorgang und das Auswringen am Eimer mit Hilfe der Vorrichtung 1 durchführen.

Die Vorrichtung ist kostengünstig aus einem Stück, beispielsweise im Spritzgußverfahren, herstellbar und kann entsprechend der erfindungsgemäßen Ausbildung an Putzeimer unterschiedlicher Gestaltung Verwendung finden.

## Patentansprüche

1. Vorrichtung zum Auswringen eines an einem Stiel befestigten, Flüssigkeit aufnehmenden Kopfes, insbesondere zum Säubern und Pflegen von Fußböden,
gekennzeichnet durch einen der Gestalt des Kopfes angepaßten, sich nach unten verjüngenden Behälter (2), der Durchbrechungen (3) an seinen Wänden aufweist und
dadurch, daß der obere Rand des Behälters (2) in einem rechtwinklig zur Behälterachse sich erstreckenden Bügel (4) ausläuft, der an seinen sich gegenüberliegenden Bügelenden (5, 6) am oberen Rand eines Eimers befestigbar ist.

2. Vorrichtung nach Anspruch 1,
dadurch gekennzeichnet, daß der Bügel (4) zwischen seinen Enden (5, 6) am Umfang des Behälters (2) zusätzlich eine dritte Befestigungsstelle (9) für den oberen Rand eines Eimers aufweist.

3. Vorrichtung nach Anspruch 1 oder 2,
dadurch gekennzeichnet, daß die Bügelenden (5, 6) mit nach unten versehenen Ausnehmungen ausgestattet sind, in die der Eimerrand eingreifen kann.

4. Vorrichtung nach Anspruch 3,
dadurch gekennzeichnet, daß die Ausnehmungen (11) zwei sich stufenweise nach oben verjüngende Abschnitte (12, 13) aufweisen, um das Einsetzen in Eimerwände verschiedener Dicke zu ermöglichen.

5. Vorrichtung nach Anspruch 4, dadurch gekennzeichnet, daß in der dritten Befestigungsstelle (9) beim Eingriff eines dicken Eimerrandes in den Ausnehmungsabschnitt (12) mit größerer Breite die Stirnkante (15) des Ausnehmungssteges auf dem Eimerrand zur Auflage kommt, während beim Eingriff eines dünnen Eimerrandes in den Ausnehmungsabschnitt (13) der Eimerrand auch in die Ausnehmung

(10) der Befestigungsstelle (9) eintritt.

6. Vorrichtung nach Anspruch 4, dadurch gekennzeichnet, daß drei oder mehr Abschnitte von Ausnehmungen verschiedener Breite vorgesehen sind.

7. Vorrichtung nach Anspruch 4 oder 6, dadurch gekennzeichnet, daß die Ausnehmungen (11) an der Innenseite (14) gerade bis zum Scheitelpunkt der Ausnehmung (13)mit geringster Breite sich erstrecken und daß die Außenseite abgerundete Abstufungen für verschiedene Dicken von Eimerrändern aufweisen.

8. Vorrichtung nach Anspruch 3, dadurch gekennzeichnet, daß in die Ausnehmungen (16) Paßstücke (17) einsetzbar sind, die kleinere Ausnehmungen (18) für Eimerränder geringerer Dicke aufweisen.

9. Vorrichtung nach Anspruch 3, dadurch gekennzeichnet, daß Wände (25, 26; 30, 31) der Ausnehmung (11) ausbrechbar sind, um das Eingreifen in einen Eimerrand unterschiedlich großer Dicke zu ermöglichen.

10. Vorrichtung nach Anspruch 9, dadurch gekennzeichnet, daß die ausbrechbaren Wände parallel (25, 26) oder quer (30, 31) zur Ausnehmung (11) verlaufen.

11. Vorrichtung nach Anspruch 9 oder 10, dadurch gekennzeichnet, daß die ausbrechbaren Wände (25, 26; 30, 31) auf beiden Seiten der Ausnehmung (11) vor der fest am Bügel (4) angeformten Innenwand (28) und Außenwand (27) vorgesehen sind.

12. Vorrichtung nach einem der Ansprüche 1-11, dadurch gekennzeichnet, daß auf die Bügelenden (5, 6) Hülsen (20) zur Anpassung an die verschiedenen Eimergrößen und unterschiedliche Eimerranddicken aufsteckbar sind.

¹3. Vorrichtung nach einem der Ansprüche 1-12, dadurch gekennzeichnet, daß der Bügel (4) aus einem Material besteht, das ein Verbiegen in der Ebene des Eimerrandes ermöglicht.

14. Vorrichtung nach einem der Ansprüche 1-13,. dadurch gekennzeichnet, daß der Behälter oberhalb des Bügels (4) in einen Versteifungsrahmen (21) ausläuft.
